# EUROPÄISCHE PATENTSCHRIFT

(11) **EP 0 399 280 B1**
(45) Veröffentlichungstag und Bekanntmachung des Hinweises auf die Patenterteilung: **14.10.1992**
(21) Anmeldenummer: 90108588.6
(22) Anmeldetag: 07.05.1990
(51) Int. Cl.: B65F 1/12, B65D 90/66

(54) **Kupplungseinrichtung eines Hebezeuges für einen Behälter**
Device for coupling hoisting means with a container
Dispositif d'accouplement d'un moyen de levage à un conteneur

(30) Priorität: 12.05.1989 DE 3915580
(43) Veröffentlichungstag der Anmeldung: 28.11.1990
(62) Teilanmeldung aus: 91113362.7
(73) Patentinhaber: KINSHOFER GREIFTECHNIK GMBH, D-63666 Waakirchen (DE)
(72) Erfinder: Kinshofer, Alfred, D-8160 Miesbach (DE)
(74) Vertreter: Gossel, Hans K., Dipl.-Ing.

(56) Entgegenhaltungen:
- EP-A- 0 280 008
- AU-A- 8 940
- AU-A- 559 326
- DE-A- 2 804 954
- DE-U- 8 505 811
- GB-A- 183 569

## Beschreibung

Die Erfindung betrifft eine Kupplungseinrichtung eines Hebezeuges für einen Behälter mit einem aus einer Buchse bestehenden ersten Kupplungsstück mit einem oberen flanschförmigen Rand und einem zweiten als Zugstange ausgebildeten Kupplungsstück mit einem oberen flanschförmigen Rand, welches in der Buchse geführt ist und über Zugelemente mit Entleerungsklappen verbunden ist. Hierbei greift die Kupplungseinrichtung jeweils mit zumindest zwei Haken über den Umfang verteilt unter die flanschförmigen Ränder der Kupplungsstücke, wobei die Haken der Kupplungseinrichtung in einem Gehäuse mit oberer Anhängeöse um je eine durch den Haken verlaufende Achse schwenkbar angeordnet sind und wobei die Haken zum Eingriff unter den flanschförmigen Rand des ersten Kupplungsstücks ortsfest im Gehäuse verbunden sind.

Eine Kupplungseinrichtung dieser Gattung ist bereits in der AU-A-8940/66 beschrieben.

Aufgabe der vorliegenden Erfindung ist es, eine Kupplungseinrichtung dieser Gattung in ihrer Funktionalität zu verbessern.

Diese Aufgabe wird bei der gattungsgemäßen Kupplungseinrichtung durch die kennzeichnenden Merkmale des Anspruchs 1 gelöst. Demnach sind die Haken zum Eingriff unter dem flanschförmigen Rand des zweiten Kupplungsstücks mit einer im Gehäuse geführten heb- und absenkbaren Auszugsvorrichtung zur Straffung und Entlastung der Zugelemente verbunden.

Ein derartiges Kupplungsstück läßt sich besonders platzsparend und kompakt ausführen, wenn die Hakenpaare, welche unter die beiden Flansche der Kupplungsstücke greifen zueinander in Drehrichtung versetzt angeordnet sind.

Die Auszugsvorrichtung der Kupplungseinrichtung kann in vorteilhafter Weise aus einer hydraulischen Kolben-Zylinder-Einheit bestehen, deren Zylinder mit einem die schwenkbaren Haken tragenden Joch befestigt ist und deren Kolbenstange mit ihrem oberen Ende am oberen Endbereich des Gehäuses befestigt ist, wobei die Kolben-Zylinder-Einheit von einer den Kolben in Auszugsrichtung beaufschlagenden Druckfeder eingefaßt ist. Bei einer derartigen Ausführung der Auszugsvorrichtung ist in vorteilhafter Weise nur eine Hydraulikleitung notwendig.

In ähnlicher Weise werden die Haken der Kupplungseinrichtung verschwenkt. Diese werden nämlich durch Druckfedern, die Führungsstangen einfassen, in Schließrichtung beaufschlagt und zum Verschwenken der Haken in Öffnungsrichtung sind hydraulische Kolben-Zylinder -Einheiten vorgesehen. Auch hierdurch ist für eine jeweilige Kolben-Zylinder-Einheit nur eine Hydraulikleitung vorzusehen.

In vorteilhafter Ausgestaltung der Erfindung sind die Kolben-Zylinder -Einheiten zum Lösen des oberen Hakenpaares mit frei ausfahrbaren Kolben versehen. Mit diesen lassen sich die oberen Haken entgegen der Federkraft auswärts verschwenken. Damit durch diese Handhabung die Auszugsvorrichtung nicht nach oben gedrückt wird, ist mindestens auf einer Schwenkachse eines unteren Hakens ein nach oben ragender Verriegelungshebel schwenkbar gelagert, an dem der den zugehörigen Haken beaufschlagende Kolben der hydraulischen Kolben-Zylinder-Einheit angelenkt ist. Dabei ist dieser Kolben mit dem zugehörigen Haken über eine Langloch-Bolzen-Führung in der Weise verbunden, dem der mindestens eine Hebel beim Öffnen des Hakens über mindestens einen ein Widerlager bildenden Vorsprungs des Jochs greift, bevor die Haken vollständig ausgeschwenkt werden. Das obere Kupplungsstück wird also über den Hebel in seiner Lage festgehalten, wenn das untere und obere Hakenpaar aus der Eingriffsposition mit dem ersten und zweiten Kupplungsstück des Behälters ausgeschwenkt wird. Durch das Vorsehen der Langlochführung wird eine Zeitverzögerung bei der Ausschwenkbewegung des unteren Hakenpaares erreicht. Dieser Mechanismus ermöglicht also ein störungsfreies Ausschwenken der unteren und oberen Haken aus der Eingriffsposition mit dem ersten und zweiten Kupplungsstück des Behälters. In der ausgeschwenkten Position der Haken verbleibt der Hebel im Eingriff mit dem das Widerlager bildenden Vorsprung des Jochs am unteren Ende der Auszugsvorrichtung. Dadurch ist aber auch gewährleistet, daß beim Aufsetzen der Kupplungseinrichtung auf den Kupplungsmechanismus des Behälters eine Lageveränderung der Auszugsvorrichtung entgegen der Druckfeder durch den Aufsetzimpuls verhindert wird. Damit können auch beim Aufsetzen die unteren und oberen Haken gleich in ihre korrekte Eingriffsposition mit den Kupplungsstücken geschwenkt werden.

Eine weitere besonders vorteilhafte Ausführung der Kupplungseinrichtung besteht darin, daß das Gehäuse zweigeteilt ist, wobei der untere Teil des Gehäuses über einen Drehmotor drehbar ist. Beide Gehäuseteile sind über eine Drehdurchführung voneinander getrennt. Dabei ist der Kolben der Auszugsvorrichtung in einem Käfig aufgehängt, der mit dem unteren Tell mitdreht und in den oberen Gehäuseteil hineinragt. Der Käfig ist dabei pendelnd aufgehängt, um eine entsprechende Pendelbewegung der hydraulischen Kolben-Zylinder-Einheit der Auszugsvorrichtung beim Kopplungsvorgang zu ermöglichen.

Weitere Einzelheiten, Merkmale und Vorteile der Erfindung werden anhand eines in der beigefügten Zeichnung dargestellten Ausführungsbeispiels im folgenden erläutert.

Es zeigen:
Fig. 1: eine schematische Gesamtdarstellung eines Behälters mitsamt der erfindungsgemäßen hebezeugseitigen Kupplungseinrichtung;
Fig. 2: einen schematischen Längsschnitt durch einen Teil der Kupplungseinrichtung nach Fig. 1;
Fig. 3: eine schematische Detaildarstellung des Hakenmechanismus der Kupplungseinrichtung;
Fig. 4: eine der Fig. 2 entsprechende Darstellung, wobei jedoch die Schnittebene um 90° gedreht wurde und
Fig. 5: einen schematischen Längsschnitt durch den oberen Teil der Kupplungseinrichtung.

In Fig. 1 ist ein auf dem Boden abgestellter Behälter 10 in Igluform dargestellt. Der Behälter 10 besteht aus einem behälterseitigen Schließmechanismus 12 für Entleerungsklappen 14, die am Behälter vorgesehen sind. Im dargestellten Ausführungsbeispiel sind die Entleerungsklappen 14 als Bodenklappen ausgeführt, die um ein mittiges Scharnier 15 nach unten klappbar sind. In gleicher Weise könnte der Behälter aber auch eine beliebige andere Form und beispielsweise bewegbare Seitenklappen aufweisen.

An der Oberseite des hier als rotationssymmetrischen Container ausgeführten Behälters 10 ist ein erstes Kupplungsstück 16 aus einer Buchse 22 mit oberem flanschförmigen Rand 24 verschraubt, verschweißt oder anderweitig form- oder stoffschlüssig verbunden. Die Buchse 22 ist dabei zentrisch ausgerichtet. Sie dient gleichzeitig als Führungsbuchse für ein zweites als Zugstange ausgebildetes Kupplungsstück 18. Auch dieses zweite Kupplungsstück 18 hat einen oberen flanschförmigen Rand 26. In der Grundstellung liegt dieser obere flanschförmige Rand 26 oberhalb des oberen flanschförmigen Randes 24 des ersten Kupplungsstücks 16. Die Zugstange des zweiten Kupplungsstücks 18 ragt in das Innere des Behälters 10 hinein. Am unteren Ende der Zugstange sind Zugelemente 23 angeschlossen, die mit den frei schwenkbaren Enden der Entleerungsklappen 14 verbunden sind. Im eingefahrenen Zustand der Zugstange des zweiten Kupplungsstücks 18 sind die Zugelemente 23 entspannt, wie es in Fig. 1 dargestellt ist.

Die Buchse 22 weist eine quadratische Bohrung und die Zugstange des zweiten Kupplungsstücks 18 ein komplementäres Profil auf. Dadurch wird gewährleistet, daß die Zugstange nicht um ihre eigene Achse rotiert, wodurch die Zugelemente 23 in ihrer freien Beweglichkeit aufgrund Verdrehens oder Verschlingens untereinander beeinträchtigt werden könnten. Grundsätzlich sind aber auch andere Bohrungsquerschnitte der Buchse 22 möglich.

In Fig. 1 ist weiterhin schematisch die Kupplungseinrichtung 30 eines Hebezeuges 32 zur Handhabung des Behälters 10 dargestellt. Die Kupplungseinrichtung 30 ist über eine Anhängeöse 40 mit dem Hebezeug verbolzt. Zentrales Element der Kupplungseinrchtung sind ein unteres und ein oberes Hakenpaar 34 bzw. 36. Dabei dient das untere Hakenpaar dazu, mit dem ersten Kupplungsstück 16 in Eingriff zu gehen. Das obere Hakenpaar 36 kann mit dem zweiten Kupplungsstück 18 in Eingriff gehen. Die flanschförmigen Ränder 24 und 26 der Kupplungsstücke 16 und 18 sind ringförmig ausgebildet und auf ihrer Unterseite ist je eine Ringnut 28 bzw. 29 mit einer schräg nach außen hin abfallenden Flanke vorgesehen. Die Haken 34 und 36 der Kupplungseinrichtung 30 werden durch Eingriff in diese Ringnuten 28 bzw. 29 zusätzlich dadurch gesichert, daß sie insbesondere unter der Last des Behälters in die Ringnut hineingezogen werden.

Die unteren Haken 34 der Kupplungseinrichtung stellen die Lasthaken dar, d.h. mittels dieser Haken wird über den fest mit dem Behälter 10 verbundenen Kupplungsstück 16 der gesamte Behälter hochgehoben. Bevor dies jedoch möglich ist, müssen mittels der Zugelemente 23 die Entleerungsklappen 14 gegen ein Öffnen beim Hochheben des Behälters 10 vom Boden gesichert werden. Dazu wird das zweite Kupplungsstück 18 mittels der Haken 36 nach oben gezogen, bis die Zugelemente 23 gespannt sind, so daß damit ein Aufklappen der Entleerungsklappen 14 beim Abheben des Behälters 10 vom Boden verhindert wird. Dabei wird die innere Vierkantzugstange des zweiten Kupplungsstücks um ca. 50 cm herausgezogen. In dieser Stellung der Kupplungseinrichtung 30 wird der Behälter beispielsweise mittels eines Auslegers 32 eines nicht dargestellten Krans angehoben und über die zu befüllende Ladefläche beispielsweise eines LKW's geschwenkt. Durch Absenken der Zugstange und damit der Zugelemente 23 werden die Entleerungsklappen 14 geöffnet, so daß der gesammelte Inhalt, z.B. Abfall, aus dem Behälter herausfällt.

Der Behälter wird analog der vorbeschriebener Weise wieder geschlossen und auf dem Boden abgesetzt.

Die Haken 36, die zur Auf- und Abbewegung der Zugstange des zweiten Kupplungsstücks 18 dienen, werden mittels einer im Gehäuse liegenden heb- und absenkbaren Auszugsvorrichtung 46 verfahren, wie aus Figur 1 zu sehen ist. Diese Auszugsvorrichtung 46 besteht aus einer hydraulischen Kolben-Zylinder-Einheit, deren Zylinder mit einem die schwenkbaren Haken 36 tragenden Joch 48 und deren Kolbenstange 50 mit ihrem oberen Ende am oberen Endbereich des Gehäuses 38 befestigt ist. Die Kolben-Zylinder-Einheit ist von einer Druckfeder umgeben, die das Joch 48 derart beaufschlagt, daß der Zylinder mit den Haken 36 nach unten geschoben wird. Gleichzeitig wird Hydraulikflüssigkeit durch eine Bohrung in der Kolbenstange 50 (nicht dargestellt) aus dem Zylinder verdrängt. Zum Hochfahren des Zylinders und damit der Haken 36 wird über eine nicht dargestellte Hydraulikleitung wieder Hydraulikflüssigkeit zugeführt, so daß der Kolben innerhalb der Kolben- Zylinder-Einheit gegen die Federkraft der Druckfeder 52 entlang des Zylinders verschoben wird. Damit ist zur Betätigung der Auszugsvorrichtung 46 nur eine Hydraulikleitung (nicht dargestellt) vorzusehen.

Um 90° in Drehrichtung zu den oberen Haken 36 versetzt sind die unteren Haken 34 im Gehäuse 38 der Kupplungseinrichtung 30 ortsfest und um eine Achse 42 schwenkbar gelagert angeordnet, wie aus Figur 2 ersichtlich. Die unteren Haken 34 werden aus ihrer Schließstellung, d.h. ihrem Eingriff mit der ersten Kupplungseinrichtung 16 durch hydraulische Kolben-Zylinder-Einheiten 62 in Öffnungsrichtung geschwenkt. Dabei werden sie gegen die Federkraft von in Führungsstangen 58 eingefaßten Druckfedern 54 bewegt. Zum Zurückschwenken der Haken 34 zum Eingriff unter den flanschförmigen Rand 24 des ersten Kupplungsstücks 16 dienen die Druckfedern 54, die den Haken 34 in Schließrichtung beaufschlagen. Gleichzeitig wird die Hydraulikflüssigkeit in den Kolben-Zylinder-Einheiten verdrängt. Auch an den oberen Haken 36 sind Führungsstangen 60 angelenkt, welche durch Druckfedern 56 eingefaßt sind. Diese beaufschlagen die Haken 36 ebenfalls in Schließrichtung, d.h. sie verschwenken die Haken 36 um die am Joch 48 der Auszugsvorrichtung 46 angeordneten Achsen 44, so daß die Haken unter den flanschförmigen Rand 26 des zweiten Kupplungsstücks 18 greifen. Um die Haken 36 auszuschwenken werden sie am Anlenkpunkt der Führungsstange 60 mit frei ausfahrbaren Kolben 66 von Kolben-Zylinder-Einheiten 64 beaufschlagt. Auch in diesem Fall ist für die Kolben-Zylinder-Einheiten jeweils nur eine einseitige Hydraulikzuführung notwendig, da eine Rückstellung, d.h. ein Einschwenken der oberen Haken 36 in die Eingriffsposition mit dem oberen flanschförmigen Teil 26 des zweiten Kupplungsstücks 18, infolge der Federkraft der Druckfeder 56 erfolgt.

Alle die Haken 34 und 36 beaufschlagenden Kolben-Zylinder-Einheiten 62 bzw. 64 werden über eine Hydraulikspeiseleitung versorgt. Damit können die Kolben der Kolben-Zylinder-Einheiten 62 bzw. 64 nur gleichzeitig ausgefahren werden.

Beim Ausfahren des Kolbens 66 gegen den Anlenkpunkt 61 besteht allerdings die Gefahr, daß die Kolbenbewegung des Kolbens 66 nicht nur in eine Schwenkbewegung des Hakens 36 um die Achse 44 umgesetzt wird, sondern daß auch eine Längsverschiebung des Joch 48 gegen die Federkraft der Druckfeder 52 erfolgt, wobei der Haken 36 in der Nut 30 verhakt bleibt und an einer Ausschenkbewegung gehindert wird. Dies wird dadurch verhindert, daß das Joch 48 während der Ausschwenkbewegung der Haken 36 im Verhältnis zum Behälter 10 ortsfest gehalten wird. Dazu dienen zwei Verriegelungshebel 68. Diese sind um die Schwenkachsen 42 der unteren Haken schwenkbar gelagert. In der Eingriffsposition der unteren Haken 34 und somit auch der oberen Haken 36 sind die Verriegelungshebel 68 in eine geöffnete Position verschwenkt, so daß das Joch 48 mitsamt der Haken 36 über die Auszugsvorrichtung 46 hochgeschoben werden kann. In dieser Position ist der Verriegelungshebel in Fig. 3 in durchgezogener Linie dargestellt. Beim Ausschwenken der Haken 34 und 36 müssen die Hebel 68 jeweils über Widerlager bildende Vorsprünge 74 des Jochs 48 greifen. Die Verriegelungshebel 68 werden über die Kolbenstangen 70 der Kolben-Zylinder-Einheiten 62, an die sie angelenkt sind, verschwenkt. Um ein Verschwenken der Verriegelungshebel 68 in ihrer Schließposition gegenüber einem Verschwenken der Hebel 34 in ihre geöffnete Position zeitlich zu versetzen, sind die unteren Haken 34 mit den Kolben 70 der Kolben-Zylinder-Einheiten 62 über hakenseitige Langlöcher 72, in welche zylinderseitige Bolzen 71 eingreifen verbunden. Damit funktioniert der Verriegelungsmechanismus wie folgt: Beim Ausfahren des Kolbens 70 wird der Verriegelungshebel 68 von seiner ausgeschwenkten Freigabeposition in die Verriegelungsposition geschoben. Die unteren Haken 34 können aufgrund des Langlochs 72 während des ersten Hubteils des Kolbens 70 in ihrer Verriegelungsposition verbleiben. Erst wenn der kolbenseitige Zapfen am Ende des Langlochs 72 anliegt wird der entsprechende untere Haken 34 aus seiner Eingriffsposition ausgeschwenkt. Durch das zuvor beschriebene Zusammenwirken der Haken 34, 36 und der Verriegelungshebel 68 ist eine vorschriftsmäßige Entriegelung der Kupplungseinrichtung gewährleistet.

In Fig. 5 ist der obere Teil einer besonderen Ausführungsform der zuvor beschriebenen Kupplungseinrichtung dargestellt. Eine Kupplungseinrichtung gemäß dieser Ausführungsform ermöglicht eine Verdrehung des unteren Teils 84 des Gehäuses 38 mitsamt der im unteren Teil angeordneten Hakenpaare 34 und 36 und einem angehängten Abfallbehälter 10. Dies ist insbesondere dann notwendig, wenn es sich nicht um einen rotationssymmetrischen Behälter, beispielsweise einen rechteckigen Behälter, handelt. Der obere Teil 80 des Gehäuses 38 ist mit dem unteren Gehäuseteil 84 über eine Drehdurchführung 82 verbunden. Die Verdrehung des unteren Gehäuses 84 erfolgt über einen hydraulisch antreibbaren Drehmotor 88. Ein an diesem angeflanschtes Ritzel 90 kämmt mit einem Zahnrad 92, das mit dem unteren Teil 84 des Gehäuses 38 verbunden ist. Bei dieser Ausführungsform ist der Kolben 50 der Auszugsvorrichtung 46 in einem Käfig 86 aufgehängt. Der Käfig 86 ist im unteren Gehäuseteil 84 pendelnd aufgehängt, so daß er mit diesem mitrotiert. Er ragt allerdings in das obere Gehäuseteil 80 hinein.

Der hydraulische Drehmotor kann in üblicher Weise für Linksund Rechtslauf vorgesehen sein und demnach mit 2 Hydraulikleitungen verbunden werden.

Sämtliche zuvor beschriebenen Kupplungsmechanismen, d.h. die ersten und zweiten Kupplungsstücke 16 bzw. 18 des Behälters 10 und die Hakenpaare 34 bzw. 36, sowie die Verriegelungshebel 68 sind rotationssymmetrisch um eine gemeinsame Mittelachse angeordnet.

## Patentansprüche

1. Kupplungseinrichtung (30) eines Hebezeuges für einen Behälter (10) mit einem aus einer Buchse (22) bestehenden ersten Kupplungsstück (16) mit einem oberen flanschförmigen Rand (24) und einem zweiten als Zugstange ausgebildeten Kupplungsstück (18) mit einem oberen flanschförmigen Rand (24), welches in der Buchse (22) geführt ist und über Zugelemente (23) mit Entleerungsklappen (14) verbunden ist, wobei die Kupplungseinrichtung (30) jeweils mit zumindest zwei Haken (34, 36) unter die flanschförmigen Ränder (24, 26) der Kupplungsstücke (16, 18) über den Umfang verteilt eingreift, daß die Haken (34, 36) der Kupplungseinrichtung (30) in einem Gehäuse (38) mit oberer Anhängeöse (40) um je eine durch den Haken (34, 36) verlaufende Achse (42, 44) schwenkbar angeordnet sind, wobei die Haken (34) zum Eingriff unter den flanschförmigen Rand (24) des ersten Kupplungsstücks (16) ortsfest im Gehäuse (38) verbunden sind,
**dadurch gekennzeichnet,**
daß die Haken zum Eingriff unter den flanschförmigen Rand (26) des zweiten Kupplungsstücks (18) mit einer im Gehäuse geführten heb- und absenkbaren Auszugsvorrichtung (46) zur Straffung und Entlastung der Zugelemente (23) verbunden sind.

2. Kupplungseinrichtung nach Anspruch 1, dadurch gekennzeichnet, daß jeweils zwei Haken (34, 36) unter die Flansche der Kupplungsstücke greifen, wobei diese sich jeweils gegenüberliegen und das Hakenpaar (34), welches mit dem ersten Kupplungsstück (16) im Eingriff steht, in Drehrichtung versetzt zu dem Hakenpaar (36), welches mit dem zweiten Kupplungsstück (18) in Eingriff geht, ist.

3. Kupplungseinrichtung nach Anspruch 1 oder 2, dadurch gekennzeichnet, daß die Auszugsvorrichtung (46) aus einer hydraulischen Kolbe-Zylinder-Einheit besteht, deren Zylinder mit einem die schwenkbaren Haken (36) tragenden Joch (48) und deren Kolbenstange (50) mit ihrem oberen Ende am oberen Endbereich des Gehäuses (38) befestigt ist, und daß die Kolben-Zylinder -Einheit von einer den Kolben in Auszugsrichtung beaufschlagenden Druckfeder (52) eingefaßt ist.

4. Kupplungseinrichtung nach einem der Ansprüche 1 bis 3, dadurch gekennzeichnet, daß die paarweise vorgesehenen Haken (34, 36) durch Druckfedern (54, 56), die Führungsstangen (58, 60) einfassen, in Schließrichtung beaufschlagt und daß zum Verschwenken der Haken (34, 36) in Öffnungsrichtung hydraulische Kolben-Zylinder-Einheiten (62, 64) vorgesehen sind.

5. Kupplungseinrichtung nach Anspruch 4, dadurch gekennzeichnet, daß die Kolben-Zylinder-Einheiten (64) zum Lösen des oberen Hakenpaares (36) mit frei ausfahrbaren Kolben (66) versehen sind.

6. Kupplungseinrichtung nach einem der Ansprüche 1 bis 5, dadurch gekennzeichnet, daß mindestens auf einer Schwenkachse (42) eines unteren Hakens (34) ein nach oben ragender Verriegelungshebel (68) schwenkbar gelagert ist, an dem der den zugehörigen Haken (34) beaufschlagende Kolben (70) der hydraulischen Kolben-Zylinder-Einheit (62) angelenkt ist, wobei dieser mit dme zugehörigen Haken (34) über eine Langloch-Bolzen-Führung (72) in der Weise verbunden ist, daß der mindestens eine Verriegelungshebel (68) beim Öffnen der Haken (34) über mindestens einen ein Widerlager bildenden Vorsprung (74) des Jochs (48) greift, bevor die Haken (34) vollständig ausgeschwenkt werden.

7. Kupplungseinrichtung nach einem der Ansprüche 1 bis 6, dadurch gekennzeichnet, daß das Gehäuse (38) einen oberen Teil (80) aufweist, der durch eine Drehdurchführung (82) mit einem unteren Gehäuseteil (84) verbunden ist, daß der obere Teil der Kolbenstange (50) in einem in den oberen Teil (80) ragenden, mit dem unteren Teil (84) mitdrehenden Käfig (86) gehalten ist, und daß ein hydraulischer Drehmotor (88) mit dem oberen Teil (80) verbunden ist, der über ein Ritzel (90) mit einem mit dem unteren Teil (84) verbundenen Zahnrad (92) kämmt.

## Claims

1. Coupling device (30) of a lifting gear for a container (10) with a first coupling member (16) comprising a bushing (22) and having an an upper flange-like border (24), and a second coupling member (18) in the form of a pull bar and with an upper flange-like border (26), which is guided in the bushing (22) and is connected with discharging doors (14) via traction elements (23), wherein the coupling device (30) has at least two hooks (34, 36), respectively, which fit under the flange-like borders (24, 26) of the coupling members (16, 18) with a circumferential distribution, wherein these hooks (34, 36) of the coupling device (30) are arranged in a housing (38) with a top lifting eye (40) so that they may turn about a respective axis (42, 44) running through the hook (34, 36), and the arrangement being such that the hooks (34) for fitting under the flange-like border (24) of the first coupling member (16) are arranged stationarily in the housing (38),
**characterized in**
that the hooks for fitting under the flange-like border (26) of the second coupling member (18) are connected with a vertically movable draw-out device (46), located in the housing, for tensioning and relieving the traction elements (23).

2. Coupling device according to claim 1, characterized in that two hooks (34, 36), respectively, fit under the flanges of the coupling members, said hooks being placed opposite to each other, and the pair of hooks (34) which engage the first coupling member (16) are offset in the direction of rotation in relation to the pair of hooks (36) which are adapted to engage with the second coupling member (18).

3. Coupling device according to claim 1 or 2, characterized in that the draw-out device (46) comprises a hydraulic piston and cylinder unit, whose cylinder is connected with a yoke (48) bearing the pivoting hooks (36) and whose piston rod (50) has an upper end thereof connected with an upper end part of the housing (38), and the said piston and cylinder unit is surrounded by a compression spring (52) urging the piston into an extended position thereof.

4. Coupling device according to any one of claims 1 through 3, characterized in that the hooks (34, 36) provided in pairs are urged in the closing direction by compression springs (54, 56) which surround guide rods (58, 60), and that for pivoting the hooks (34, 36) in the opening direction hydraulic piston and cylinder units (62, 64) are provided.

5. Coupling device according to claim 4, characterized in that the piston and cylinder units (64) are provided with freely extendible pistons (66) for release of the upper pairs of hooks (36).

6. Coupling device according to any one of claims 1 through 5, characterized in that an upwardly extending locking lever (68) is pivoted on at least one pivot shaft (42) of a lower hook (34) and the piston (70) of the hydraulic piston and cylinder unit (62), acting on the associated hook (34), is articulated with said locking lever, and the piston of the unit is so connected with the associated hook (34) via a slot and pin guide (72) that on opening the hooks (34) at least one locking lever (68) engages a projection (74) of the yoke (48) forming an abutment, before the hooks (34) are completely deflected in a pivoting manner.

7. Coupling device according to any one of claims 1 through 6, characterized in that the housing (38) has an upper part (80), which is connected by a rotary lead-through (82) with a lower housing part (84), that the upper part of the piston rod (50) is retained in a cage (86) which extends into the upper part (80) and is adapted to rotate with the lower part (84), and that a rotary hydraulic motor (88) is connected with the upper part (80) and has a pinion (90) in mesh with a gearwheel (92) connected with the lower part (84).

## Revendications

1 - Dispositif d'accouplement (30) d'un moyen de levage pour un conteneur (10) comprenant une première pièce d'accouplement (16) constituée d'une douille (22), avec un bord supérieur en forme de bride (24) et une deuxième pièce d'accouplement (18) réalisée en forme de tirant avec un bord supérieur en forme de bride (24) qui est guidé dans la douille (22) et est relié par des éléments de traction (23) à des clapets ou volets de vidange (14), le dispositif d'accouplement (30) venant en prise, respectivement avec au moins deux crochets (34,36) sous les bords en forme de bride (24,26) des pièces d'accouplement (16,18) répartis sur le pourtour, en ce que les crochets (34,36) du dispositif d'accouplement (30) sont montés pivotants dans un boîtier (38) avec un oeillet d'accrochage supérieur (40), respectivement, autour d'un axe (42,44) s'étendant à travers le crochet (34,36), les crochets (34) étant reliés fixement au boîtier (38) pour la prise sous le bord en forme de bride (24) de la première pièce d'accouplement (16),
caractérisé
en ce que les crochets sont reliés à un dispositif d'étirage (46) pouvant être relevé et abaissé, guidé dans le boîtier, pour tendre et décharger les éléments de traction (23), en vue de la prise sous le bord en forme de bride (26) de la deuxième pièce d'accouplement (18).

2 - Dispositif d'accouplement selon la revendication 1, caractérisé en ce que, respectivement, deux crochets (34,36) viennent sous les brides des pièces d'accouplement, ceux-ci étant situés, respectivement, l'un en face de l'autre, et que la paire de crochets (34) en prise avec la première pièce d'accouplement (16) est décalée dans le sens de rotation par rapport à la paire de crochets (36) qui vient en prise avec la deuxième pièce d'accouplement (18).

3 - Dispositif d'accouplement selon la revendication 1 ou 2, caractérisé en ce que le dispositif d'étirage (46) est constitué par une unité hydraulique à piston et à cylindre, dont le cylindre est fixé par l'intermédiaire d'un étrier (48) supportant les crochets pivotants (36) et dont la tige de piston (50) est fixée par son extrémité supérieure sur la zone extrême supérieure du boîtier (38), et en ce que l'unité à piston et à cylindre est entourée par un ressort à pression (52) sollicitant le piston dans la direction d'étirage ou de sortie.

4 - Dispositif d'accouplement selon l'une des revendications 1 à 3, caractérisé en ce que les crochets prévus par paires (34,36) sont sollicités dans le sens de la fermeture par l'intermédiaire de ressorts à pression (54,56) qui entourent des tiges de guidage (58,60), et en ce que des unités à piston et à cylindre (62,64) hydrauliques sont prévues dans le sens de l'ouverture pour le pivotement des crochets (34,36).

5 - Dispositif d'accouplement selon la revendication 4, caractérisé en ce que les unités à piston et à cylindre (64) sont pourvues de pistons (66) pouvant être sortis librement pour le relâchement de la paire de crochets supérieure (36).

6 - Dispositif d'accouplement selon l'une des revendications 1 à 5, caractérisé en ce qu'un levier de verrouillage (68) faisant saillie vers le haut est monté pivotant sur au moins un axe pivotant (42) d'un crochet inférieur (34), sur lequel est articulé le piston (70) de l'unité hydraulique à piston et à cylindre (62) sollicitant le crochet correspondant (34), celui-ci étant relié au crochet correspondant (34) par l'intermédiaire d'un guidage (72) à trous oblongs et à boulons, de façon que le levier de verrouillage (68) au moins passe lors de l'ouverture des crochets (34) sur au moins une saillie (74) constituant une butée de l'étrier (48) avant que les crochets (34) soient entièrement pivotés.

7 - Dispositif d'accouplement selon l'une des revendications 1 à 6, caractérisé en ce que le boîtier (38) présente une partie supérieure (80) qui est reliée par l'intermédiaire d'un passage tournant (82) à une partie de boîtier inférieure (84), en ce que la partie supérieure de la tige de piston (50) est maintenue dans une cage (86) faisant saillie dans la partie supérieure (80) et tournant conjointement avec la partie inférieure (84), et en ce qu'un moteur tournant hydraulique (88) est relié à la partie supérieure (80) qui engrène par l'intermédiaire d'un pignon (90) avec une roue dentée (92) reliée à la partie inférieure (84).
